# EUROPÄISCHE PATENTSCHRIFT

(11) **EP 2 754 138 B1**
(45) Veröffentlichungstag und Bekanntmachung des Hinweises auf die Patenterteilung: **10.01.2018**
(21) Anmeldenummer: 12755962.3
(22) Anmeldetag: 13.08.2012
(51) Int. Cl.: G07D 11/00

(54) **VORRICHTUNG ZUR HANDHABUNG VON WERTSCHEINEN MIT EINER VIRTUELLEN HILFSKASSETTE FÜR TEILGELDKASSETTENWECHSEL**
DEVICE FOR HANDLING VALUE DOCUMENTS HAVING A VIRTUAL AUXILIARY BOX FOR PARTIAL CASH BOX EXCHANGE
DISPOSITIF DE MANIPULATION DE PAPIERS DE VALEUR DOTÉ D'UNE CASSETTE AUXILIAIRE VIRTUELLE POUR L'ÉCHANGE PARTIEL DE CASSETTES D'ARGENT

(30) Priorität: 09.09.2011 DE 102011053442
(43) Veröffentlichungstag der Anmeldung: 16.07.2014
(73) Patentinhaber: Wincor Nixdorf International GmbH, 33106 Paderborn (DE)
(72) Erfinder: HÖSCHEN, Hermann, 33098 Paderborn (DE)
(86) Internationale Anmeldenummer: PCT/EP2012/065796
(87) Internationale Veröffentlichungsnummer: WO 2013/034398

(56) Entgegenhaltungen:
- DE-A1-102007 014 176
- DE-A1-102010 004 580
- US-A- 4 775 783
- US-A- 6 128 550

## Beschreibung

Die Erfindung betrifft eine Vorrichtung zur Handhabung von Wertscheinen, die eine Eingabe- und Ausgabeeinheit zur Eingabe und Ausgabe von Wertscheinen, eine Steuereinheit, mindestens eine Geldkassette zur Aufbewahrung von Wertscheinen und eine Reject-Kassette zur Aufnahme von einzubehaltenden Wertscheinen umfasst. Ferner hat die Vorrichtung eine Transporteinheit, mit deren Hilfe die Wertscheine zwischen der Eingabe- und Ausgabeeinheit, der Geldkassette und der Reject-Kassette transportierbar sind. Des Weiteren ist ein Bestandszähler vorgesehen, der den aktuellen Bestand der Geldkassette an Wertscheinen angibt. Die Steuereinheit verringert bei einer Entnahme eines Wertscheins aus der Geldkassette den Wert des Bestandszählers um den Wert 1 und erhöht den Wert des Bestandszählers um den Wert 1, wenn ein Wertschein der Geldkassette zugeführt wird. Beim Auftreten eines Fehlabzuges nach der Entnahme eines Wertscheins aus der Geldkassette steuert die Steuereinheit die Transporteinheit derart an, dass diese den Wertschein bzw. die Wertscheine des Fehlabzuges in die Reject-Kassette transportiert. Ferner ist ein der Geldkassette eindeutig zugeordneter geldkassettenspezifischer Reject-Zähler vorgesehen, der die Gesamtzahl der dieser Geldkassette entnommenen und der Reject-Kassette zugeführten Wertscheine angibt. Die Steuereinheit erhöht beim Auftreten eines Fehlabzuges den Wert dieses Reject-Zählers um die Anzahl der aufgrund des Fehlabzuges in die Reject-Kassette transportierten Wertscheine dieser Geldkassette. Ferner betrifft die Erfindung ein Verfahren zum Betreiben einer solchen Vorrichtung zur Handhabung von Wertscheinen.

Bei der Vorrichtung zur Handhabung von Wertscheinen handelt es sich insbesondere um eine automatische Tresorkasse, ein automatisches Kassensystem und/oder einen Geldautomaten. Die zuvor beschriebenen Bestands- und Reject-Zähler sind insbesondere dazu vorgesehen, um jederzeit den aktuellen Bestand der Vorrichtung an Wertscheinen ermitteln zu können. Aufgrund der verwendeten Softwarestandards der Software der Steuereinheit, insbesondere aufgrund von verwendeten Extension for Financial Services (XFS) Applikationen oder Java Extension for Financial Services (JXFS) Applikationen weist die Reject-Kassette keinen eigenen Bestandszähler auf. Um trotzdem den aktuellen Bestand aller in der Vorrichtung befindlichen Wertscheine ermitteln zu können, ist jeder Geldkassette ein Reject-Zähler zugeordnet, in dem, wie zuvor beschrieben, bei dem Auftreten eines Fehlabzuges die Wertscheine, die aufgrund dieses Fehlabzuges in die Reject-Kassette transportiert wurden, verbucht werden, so dass ohne das Vorsehen eines eigenen Bestandszählers für die Reject-Kassette deren Bestand über Aufsummierung der Reject-Zähler aller Geldkassetten der Vorrichtung ermittelt werden kann. Diese Art der Bestandsüberwachung der Vorrichtung an Wertscheinen ist insbesondere bei Teilgeldkassettenwechsel der Geldkassetten der Vorrichtung problematisch. Als Teilgeldkassettenwechsel der Geldkassetten wird bezeichnet, wenn nicht alle in der Vorrichtung aufgenommenen Geldkassetten, sondern eben nur ein Teil dieser Geldkassetten entnommen wird. Durch die Entnahme der Geldkassetten gehen auch die Bestands- und Reject-Zähler der Geldkassetten "verloren", so dass der Bestand der in der Vorrichtung verbliebenen Reject-Kassette nicht mehr einfach durch Aufsummieren der Reject-Zähler der Geldkassette ermittelt werden kann.

Eine Möglichkeit, dieses Problem zu umgehen ist es, ausschließlich alle Geldkassetten inklusive der Reject-Kassette auf einmal zu wechseln. Dies hat allerdings den Nachteil, dass somit auch Geldkassetten gewechselt werden, die aufgrund ihres Füllstandes eigentlich noch nicht gewechselt werden müssten, so dass ein unnötig hoher Aufwand entsteht.

Ein weiteres Verfahren ist es, den Wert des Reject-Zählers der entnommenen Geldkassette dem Reject-Zähler der anstelle dieser Geldkassette neu eingesetzten Geldkassette zuzuweisen. Problematisch an diesem Verfahren ist, dass dieses Verfahren nur dann zu einem richtigen Ergebnis führt, wenn in der neu eingesetzten Geldkassette Wertscheine der gleichen Denomination wie in der entnommenen Geldkassette aufgenommen sind. Andernfalls gibt die Multiplikation des Bestandes der Geldkassette an Wertscheinen mit der zugeordneten Denomination einen abweichenden Wert, so dass auch der Gesamtbestand, d.h. der Wert, der in der Vorrichtung aufgenommenen Wertscheine, falsch errechnet wird. Ferner funktioniert dieses Verfahren nur dann, wenn tatsächlich eine neue Geldkassette eingesetzt wird. Soll der Aufnahmebereich, aus dem die Geldkassette entnommen wurde, dagegen leer bleiben, ist es aufgrund der vorhandenen Applikationsstruktur der Software der Geldkassette nicht möglich, den Wert des Reject-Zählers der entnommenen Geldkassette zu speichern, so dass in diesem Fall der Bestand der Reject-Kassette nicht mehr ermittelbar ist.

DE 10 2010 004580 beschreibt ein System und Verfahren zur Handhabung von Bargeldlogistikprozessen für die Geldver -und entsorgung von Geldautomaten, wobei die Kassetten mit einer Speichereinrichtung versehen sind und die Geldautomaten, die Transportmittel und das Cash Center jeweils mit zumindest einer Lese- und/oder Schreibeinrichtung zum Auslesen bzw. Einschreiben von Daten aus der bzw. in die Speichereinrichtung ausgestattet sind.

US 6 128 550 offenbart eine Kassette für Wertscheine eines Spielautomaten, welche einen Speicher enthält um Informationen bezüglich abgegebener Wertscheine zu speichern.

Es ist Aufgabe der Erfindung, eine Vorrichtung zur Handhabung von Wertscheinen und ein Verfahren zum Betreiben einer Vorrichtung zur Handhabung von Wertscheinen anzugeben, mit deren Hilfe trotz der Entnahme einer Geldkassette aus der Vorrichtung und dem Beibehalten der Reject-Kassette in der Vorrichtung der Bestand der Vorrichtung auf einfache Weise ermittelbar ist.

Diese Aufgabe wird durch eine Vorrichtung mit den Merkmalen des Anspruchs 1 und durch ein Verfahren mit den Merkmalen des unabhängigen Verfahrensanspruchs 14 gelöst. Vorteilhafte Weiterbildungen der Erfindung sind in den abhängigen Ansprüchen angegeben.

Die im Folgenden beschriebenen vorteilhaften Weiterbildungen der Erfindung beziehen sich sowohl auf die Vorrichtung als auch auf das Verfahren. Somit können sowohl die durch den unabhängigen Vorrichtungsanspruch spezifizierte Vorrichtung als auch das durch den unabhängigen Verfahrensanspruch spezifizierte Verfahren durch die im Folgenden aufgeführten Merkmale bzw. die entsprechenden gattungsmäßigen Merkmale weitergebildet werden.

Erfindungsgemäß ist in der Software der Steuereinheit eine virtuelle Hilfskassette angelegt. Dieser virtuellen Hilfskassette ist, wie auch den physisch vorhandenen Geldkassetten, ein Bestandszähler zugeordnet. Bei der Entnahme einer Geldkassette aus der Vorrichtung erhöht die Steuereinheit den Wert des Bestandszählers der virtuellen Hilfskassette um den Wert des Reject-Zählers der entnommenen Geldkassette. Hierdurch wird erreicht, dass der Wert des Reject-Zählers durch die Entnahme der Geldkassette nicht "verloren" geht und somit auch bei der ausschließlichen Entnahme der Geldkassette ohne einen Wechsel der Reject-Kassette der Bestand der Vorrichtung an Wertscheinen auf die gleiche Weise wie vor Entnahme der Geldkassette ermittelt werden kann. Insbesondere können zur Ermittlung des Bestandes der Vorrichtung an Wertscheinen die gleichen in der Software hinterlegten Applikationen verwendet werden, die ohnehin in der Steuereinheit gespeichert sind. Ferner ermöglicht diese virtuelle Hilfskassette, der jeweils bei der Entnahme einer Geldkassette der Wert des Reject-Zählers dieser Geldkassette zugeordnet wird, dass anstelle der entnommenen Geldkassette eine Geldkassette der gleichen Denomination, eine Geldkassette einer abweichenden Denomination oder auch überhaupt keine neue Geldkassette eingesetzt werden kann und trotzdem jeweils der Gesamtbestand der Vorrichtung an Wertscheinen auf einfache Weise fehlerfrei ermittelbar ist. Somit kann ohne Veränderungen der Software der Steuereinheit der Vorrichtung ein Teilkassettenwechsel erfolgen.

Unter einem Fehlabzug wird allgemein verstanden, dass ein Doppelabzug, ein Mehrfachabzug und/oder ein Wertscheinstau aufgetreten ist. Damit der Bedienperson der Vorrichtung nicht ein falscher Geldbetrag ausgezahlt wird, werden die Wertscheine des Doppelabzuges, des Mehrfachabzuges und/oder des Wertscheinstaus, also die Wertscheine des Fehlabzuges, der Reject-Kassette zugeführt und entsprechend über die Reject-Zähler der Geldkassetten, aus denen die einzelnen Wertscheine entnommen wurden, verbucht.

Unter dem Begriff Geldkassette wird im Rahmen dieser Anmeldung eine physische Geldkassette, in der tatsächlich Wertscheine aufnehmbar sind, verstanden. Die virtuelle Hilfskassette dagegen ist ein rein logisches Konstrukt innerhalb der Steuereinheit, über das die Bestandssteuerung auch bei Teilkassettenwechseln sichergestellt wird. Bei den Geldkassetten kann es sich sowohl um Geldkassetten mit einem Aufnahmebereich, in dem Wertscheine in gestapelter Form aufgenommen werden, als auch um Geldkassetten mit einem Rollenspeicher, auf dem die Wertscheine zwischen zwei Folienbändern aufgenommen auf einer Wickeltrommel aufgewickelt gespeichert sind, handeln.

Der Bestandszähler und/oder der Reject-Zähler der Geldkassette können in einem Speicherelement der Geldkassette und/oder in einem Speicherelement der Steuereinheit gespeichert sein. Das Speichern in einem Speicherelement der Geldkassette hat den Vorteil, dass bei einer Entnahme der Geldkassette über dieses Speicherelement der aktuelle Bestand der Geldkassette an Wertscheinen mitgeführt wird, so dass beim Einführen der Geldkassette in eine andere Vorrichtung zur Handhabung von Wertscheinen diese den aktuellen Bestand auf einfache Weise aus dem Speicherelement der Geldkassette auslesen kann. Das Speichern der Bestandszähler und Reject-Zähler in einem Speicherelement der Steuereinheit hat dagegen den Vorteil, dass die Werte der Bestands- und Reject-Zähler aller in der Vorrichtung aufgenommenen Geldkassetten zentral in der Steuereinheit gespeichert sind und somit auf einfache Weise gehandhabt werden können.

Wenn nach der Entnahme der Geldkassette eine andere Geldkassette in die Vorrichtung eingesetzt wird, überschreibt die Steuereinheit in dem Speicherelement der Steuereinheit den Wert des Bestandszählers der entnommenen Geldkassette durch den Wert des Bestandszählers der neu eingesetzten anderen Geldkassette und/oder den Wert des Reject-Zählers der entnommenen Geldkassette durch den Wert des Reject-Zählers der neu eingesetzten anderen Geldkassette. Somit stehen die Werte des Bestandszählers und des Reject-Zählers der entnommenen Geldkassette nicht mehr zur Verfügung, so dass bei einem Nichtwechsel der Reject-Kassette deren Bestand nicht mehr ermittelt werden könnte, wenn nicht zuvor der Wert des Reject-Zählers der entnommenen Geldkassette dem Bestandszählers der virtuellen Hilfskassette hinzuaddiert worden wäre. Dieses Überschreiben der Werte der entnommenen Geldkassette durch die Werte der neuen Geldkassette ist insbesondere aus aufgrund fest vorgegebener Softwarestrukturen, die aufgrund der allgemein verwendeten Standards nicht ohne weiteres geändert werden können, unumgänglich.

Bei einer vorteilhaften Ausführungsform sind in der Vorrichtung mehrere Geldkassetten aufgenommen, wobei von jeder Geldkassette jeweils der aktuelle Bestandszähler und/oder der aktuelle Reject-Zähler in einem Speicherelement der Geldkassette und/oder einem Speicherelement der Steuereinheit gespeichert sind. Die Vorrichtung weist insbesondere mehrere Aufnahmebereiche zur Aufnahme jeweils einer Geldkassette auf. In der Steuereinheit ist jedem Aufnahmebereich jeweils ein Bestandszähler und jeweils ein Reject-Zähler eindeutig zugeordnet, wobei der jeweilige Bestandszähler den Wert des Bestandszählers der in den jeweiligen Aufnahmebereichen aufgenommenen Geldkassette und der Reject-Zähler den Wert des entsprechenden Reject-Zählers der in dem jeweiligen Aufnahmebereich aufgenommenen Geldkassette hat. Bei einem Austausch einer Geldkassette werden der Bestandszähler und der Reject-Zähler desjenigen Aufnahmebereiches, aus dem die Geldkassette entnommen wurde und in den die neue Geldkassette eingesetzt wurde, durch die Werte des Bestandszählers bzw. des Reject-Zählers der neu eingesetzten Geldkassette überschrieben. Durch das vorherige Addieren des Wertes des Reject-Zählers der entnommenen Geldkassette zu dem Bestandszähler der virtuellen Hilfskassette wird sichergestellt, dass trotz des Überschreibens der Werte der Bestands- und Reject-Zähler nach wie vor der Bestand der Reject-Kassette über die virtuelle Hilfskassette zusammen mit den Reject-Zählern aller anderen Geldkassetten ermittelt werden kann.

Ferner ist es vorteilhaft, wenn die Steuereinheit, wenn nach der Entnahme einer Geldkassette aus einem der Aufnahmebereiche keine andere Geldkassette in diesen Aufnahmebereich eingesetzt wird, dem diesen Aufnahmebereich zugeordneten Bestandszähler und dem zugeordneten Reject-Zähler jeweils den Wert 0 zuweist, so dass auch in diesem Fall der Bestand der Vorrichtung an Wertscheinen durch Aufaddieren aller Bestandszähler und aller Reject-Zähler auf einfache Weise ermittelbar ist.

Ferner ist es vorteilhaft, wenn die Steuereinheit, wenn die Reject-Kassette aus der Vorrichtung entnommen ist, dem Bestandszähler der virtuellen Hilfskassette den Wert 0 zuweist. Insbesondere weist die Steuereinheit auch allen Reject-Zählern der in der Vorrichtung aufgenommenen Geldkassette jeweils den Wert 0 zu. Durch die Entnahme der Reject-Kassette werden auch die in der Reject-Kassette aufgenommenen Wertscheine zwangsläufig mitentnommen, so dass durch das Zurücksetzen des Bestandszähler der virtuellen Hilfskassette und der Reject-Zähler der Geldkassetten angegeben wird, dass nun keine Wertscheine mehr in einer Reject-Kassette aufgenommen sind. Insbesondere wird die entnommene Reject-Kassette durch eine neue leere Reject-Kassette ersetzt, die dann, wenn sie eingesetzt wird, noch keine Wertscheine enthält, so dass diese einen Bestand von 0 hat, der auch der Summe der Werte aller Reject-Zähler und des Bestandszählers der Hilfskassette entspricht.

Ferner ist vorteilhaft, wenn zur Ermittlung des Bestandes der Vorrichtung an Wertscheinen die Steuereinheit die Werte der Bestandszähler aller in der Vorrichtung aufgenommenen Geldkassetten, die Werte der Reject-Zähler aller in der Vorrichtung aufgenommenen Geldkassetten und den Wert des Bestandszählers der virtuellen Hilfskassette aufsummiert. Somit kann auf einfache Weise der gesamte Bestand der Vorrichtung an Wertscheinen ermittelt werden. Bei einer besonders bevorzugten Ausführungsform werden die Werte der Bestandszähler jeweils mit der in der entsprechenden Geldkassette aufgenommenen Denomination multipliziert, so dass der sich somit ergebende Gesamtbestand bei der Aufaddierung dieser sich aus der Multiplikation ergebene Produkte dem gesamten Wert aller aufgenommenen Wertscheine entspricht.

Ferner ist es vorteilhaft, wenn bei der Entnahme einer Geldkassette aus der Vorrichtung in dem Bestandszähler der virtuellen Kassette nicht nur der Wert des Reject-Zählers der entnommenen Geldkassette, also nicht nur die Anzahl der Wertscheine, sondern auch die Denomination, die in der entnommenen Geldkassette aufgenommen war, gespeichert wird.

Somit kann über den Bestandszähler der virtuellen Hilfskassette nicht nur die Anzahl der in der Reject-Kassette befindlichen Wertscheine, sondern auch der Wert dieser Wertscheine ermittelt werden.

Die Steuereinheit erhöht beim Zuführen von Wertscheinen zu der Reject-Kassette den Wert des Bestandszählers der virtuellen Hilfskassette nicht, so dass der Wert des Bestandszählers der virtuellen Hilfskassette trotz des Zuführens eines Wertscheines unverändert bleibt. Der Wert des Bestandszählers der virtuellen Kassette wird erst dann verändert, wenn eine der Geldkassetten aus der Vorrichtung entnommen wird. Hierdurch wird erreicht, dass, solange wie die Geldkassette in der Vorrichtung verbleibt, die Bestandsüberwachung der Vorrichtung an Wertscheinen auf die gleiche Weise erfolgen kann, wie bei Vorrichtung, bei denen keine virtuelle Hilfskassette in der Steuereinheit ausbildet ist.

Der Reject-Kassette ist insbesondere kein eigener Bestandszähler zugeordnet. Insbesondere sind die in der Steuereinheit gespeicherten Applikationen aufgrund der verwendeten Extension for Financial Services (XFS) Applikationen und/oder der verwendeten Java Extension for Financial Services (JXFS) Applikationen derart ausgebildet, dass nur die Geldkassette, in denen Wertscheine ein- und ausgezahlt werden können, über Bestands- und Reject-Zähler verfügen. Um dennoch den Bestand der Vorrichtung an Wertscheinen insgesamt ermitteln zu können, ist jeder Geldkassette neben dem Bestandszähler, wie zuvor beschrieben, ein Reject-Zähler zugeordnet. Durch das Vorsehen der virtuellen Hilfskassette mit dem Bestandszähler wird erreicht, dass trotz des Fehlens eines Bestandszählers für die Reject-Kassette auch bei der Entnahme einer Geldkassette nach wie vor der Bestand der Vorrichtung an Wertscheinen ermittelt werden kann.

In der Steuereinheit ist insbesondere für jede in der Vorrichtung aufgenommene Geldkassette ein Datensatz einer vorbestimmten Struktur gespeichert. Es ist vorteilhaft, wenn für die virtuelle Hilfskassette ebenfalls ein Datensatz in der Steuereinheit gespeichert ist, der diese gleiche vorbestimmte Struktur aufweist. Der Datensatz enthält insbesondere jeweils den Bestandszähler und den Reject-Zähler der aufgenommenen Geldkassette. Somit hat insbesondere auch die virtuelle Hilfskassette einen Reject-Zähler, wobei dieser vorzugsweise den Wert 0 hat, und unverändert bei diesem Wert 0 belassen wird.

Bei einer alternativen Ausführungsform können anstelle der Geldkassetten jedem der Aufnahmebereiche ein vorbestimmter Datensatz einer vorbestimmten Struktur zugeordnet werden.

Es ist besonders vorteilhaft, wenn die Steuereinheit die virtuelle Hilfskassette datenverarbeitungsmäßig wie eine physische Geldkassette behandelt. Insbesondere werden für das Verändern des Wertes des Bestandszählers der virtuellen Hilfskassette die gleichen Applikationen wie bei der Einzahlung oder Auszahlung von Wertscheinen zu den physischen Geldkassetten verwendet.

Die Vorrichtung umfasst insbesondere mindestens einen Sensor, mit dessen Hilfe die Entnahme einer Geldkassette detektierbar ist. Wird mit Hilfe dieses Sensors die Entnahme detektiert, so wird hieraufhin insbesondere der Wert des Bestandszählers der Hilfskassette um den Wert des Reject-Zählers dieser Geldkassette erhöht.

Ein weiterer Aspekt der Erfindung betrifft ein Verfahren zum Betreiben einer Vorrichtung zur Handhabung von Wertscheinen, bei dem mit Hilfe einer Eingabe- und Ausgabeeinheit Wertscheine ein- und ausgegeben werden können. Es werden mindestens eine Geldkassette zur Aufbewahrung von Wertscheinen, eine Reject-Kassette zur Aufnahme einzubehaltender Wertscheine und ein Bestandszähler verwendet, wobei der Bestandszähler den aktuellen Bestand der Geldkassette an Wertscheinen angibt. Bei der Entnahme eines Wertscheins aus der Geldkassette wird der Wert des Bestandszählers um den Wert 1 erhöht, beim Zuführen eines Wertscheins zu der Geldkassette um den Wert 1 reduziert. Beim Auftreten eines Fehlabzuges nach der Entnahme mindestens eines Wertscheins aus der Geldkassette wird der Wertschein bzw. werden die Wertscheine des Fehlabzuges in die Reject-Kassette transportiert. Ein der Geldkassette eindeutig zugeordneter geldkassettenspezifischer Reject-Zähler, der die Gesamtzahl der dieser Geldkassette entnommenen und der Reject-Kassette zugeführten Wertscheine angibt, wird daraufhin um die Anzahl der aufgrund des Fehlabzuges in die Reject-Kassette transportierten Wertschein erhöht. In der Software der Steuereinheit ist eine virtuelle Hilfskassette, der ebenfalls ein Bestandszähler eindeutig zugeordnet ist, angelegt, wobei bei der Entnahme der Geldkassette aus der Vorrichtung der Wert des Bestandszählers der virtuellen Hilfskassette um den Wert des Reject-Zählers dieser entnommenen Geldkassette erhöht wird.

Weitere Merkmale und Vorteile der Erfindung ergeben sich aus der folgenden Beschreibung, die die Erfindung anhand von Ausführungsbeispiel im Zusammenhang mit den beigefügten Figuren näher erläutert.

Es zeigen:
- Figur 1: eine schematische Darstellung einer Vorrichtung zur Handhabung von Wertscheinen;
- Figur 2: eine schematische Darstellung einer Bestandsüberwachung zur Überwachung des Bestandes der Vorrichtung nach Figur 1 an Wertscheinen;
- Figur 3: ein Ablaufdiagramm eines Verfahrens zum Betreiben der Vorrichtung nach Figur 1;
- Figur 4: eine schematische Darstellung der Bestandsüberwachung vor dem Auftreten eines Doppelabzuges;
- Figur 5: eine schematische Darstellung der Bestandsüberwachung nach dem Auftreten eines Doppelabzuges; und
- Figur 6: eine schematische Darstellung der Bestandsüberwachung nach der Entnahme einer Geldkassette aus der Vorrichtung nach Figur 1.

In Figur 1 ist eine schematische Darstellung einer als automatisches Kassensystem ausgebildeten Vorrichtung zur Handhabung von Wertscheinen dargestellt. Alternativ kann es sich bei der Vorrichtung 10 auch um einen Geldautomaten und/oder eine automatische Tresorkasse handeln.

Die Vorrichtung 10 umfasst ein Kopfmodul 12 sowie einen Tresor 14. Im Kopfmodul 12 ist eine Eingabe- und Ausgabeeinheit 16 angeordnet, über die Wertscheine in die Vorrichtung 10 eingegeben werden können und Wertscheine aus der Vorrichtung 10 ausgegeben werden können. Bei einer alternativen Ausführungsform können auch zwei separate Einheiten vorgesehen sein, von denen eine ausschließlich zur Eingabe von Wertscheinen und die andere ausschließlich zur Ausgabe von Wertscheinen verwendet wird.

Ferner sind in dem Kopfmodul 12 eine Sensoreinheit 18 und eine Steuereinheit 20 angeordnet. Mit Hilfe der Sensoreinheit 18 kann beispielsweise die Denomination der über die Eingabe- und Ausgabeeinheit 16 eingegebenen Wertscheine ermittelt werden. Ferner kann mit Hilfe der Sensoreinheit 18 auch die Echtheit der eingegebenen Wertscheine ermittelt werden.

In dem Tresor 14 sind vier Geldkassetten 22 bis 28 sowie eine Reject-Kassette 30 angeordnet. In den Geldkassetten 22 bis 28 werden jeweils Wertscheine, die auch wieder für eine Auszahlung bestimmt sind, aufgenommen, wohingegen in der Reject-Kassette 30 diejenigen Wertscheine aufgenommen werden, die nicht wieder für eine Auszahlung bestimmt sind. Insbesondere werden in der Reject-Kassette 30 die Wertscheine eines aufgetretenen Doppel- oder Mehrfachabzugs sowie eines aufgetretenen Wertscheinstaus aufgenommen. Somit wird sichergestellt, dass die Wertscheine eines solchen Doppelabzugs, Mehrfachabzugs bzw. Wertscheinstaus nicht an eine Bedienperson der Vorrichtung 10 ausgegeben werden und somit sichergestellt ist, dass an die Bedienperson der richtige Geldbetrag ausgezahlt wird.

Bei einer alternativen Ausführungsform der Erfindung können auch mehr oder weniger als vier Geldkassetten 22 bis 28 vorgesehen sein. Insbesondere können sieben Geldkassetten 22 bis 28 vorgesehen sein, so dass eine sortenreine Speicherung aller Denominationen des Eurowährungssatzes möglich ist. Sind weniger als sieben Geldkassetten 22 bis 28 vorgesehen, so werden vorzugsweise in einem Teil dieser Geldkassetten 22 bis 28 die Wertscheine sortenrein und in mindestens einer der Geldkassetten 22 bis 28 die Wertscheine in einer Mischspeicherung gespeichert. Unter der sortenreinen Speicherung wird verstanden, dass in einer Geldkassette 22 bis 28 jeweils nur Wertscheine genau einer Denomination aufgenommen sind, wobei bei der Mischspeicherung Wertscheine mindestens zweier verschiedener Denominationen in einer Geldkassette 22 bis 28 aufgenommen sind. Bei dem in Figur 1 gezeigten Ausführungsbeispiel sind in der ersten Geldkassette 22 Fünf-Euro Wertscheine, in der zweiten Geldkassette 24 Zehn-Euro Wertscheine und in der dritten Geldkassette 26 Zwanzig-Euro Wertscheine sortenrein gespeichert. Die Wertscheine können mithilfe einer nicht dargestellten Transporteinheit zwischen der Eingabe- und Ausgabeeinheit 16 und den Geldkassetten 22 bis 28 sowie der Reject-Kassette 30 entlang eines Transportpfads 32 transportiert werden. Hierbei ist insbesondere ein Übergabeschlitz 34 ausgebildet, durch den die Wertscheine zwischen dem Kopfmodul 12 und dem Tresor 14 übergeben werden können.

Entlang des Transportpfads 32 sind insbesondere mehrere Sensoren angeordnet, von denen einer beispielhaft mit dem Bezugszeichen 36 bezeichnet ist. Mithilfe dieser Sensoren 36 kann das Auftreten von Wertscheinstaus in dem Transportpfad 32 ermittelt werden. Die Sensoren 36 umfassen insbesondere jeweils eine Lichtschranke. Die Sensoren 36 können beispielsweise Dickensensoren sein, mit deren Hilfe die Dicke von an ihnen vorbeitransportierten Wertscheinen ermittelt werden kann, so dass Doppelanzüge, Mehrfachabzüge, Fahnen und Wertscheinstaus auf einfache Weise detektiert werden können. Solche Wertscheinstaus können sowohl bei der Auszahlung von Wertscheinen als auch bei der Einzahlung von Wertscheinen auftreten. Bei der Auszahlung von Wertscheinen kommt es insbesondere dann zu Wertscheinstaus, wenn aus einer der Geldkassetten 22 bis 28 unbeabsichtigt mindestens zwei Wertscheine gleichzeitig abgezogen werden, und somit ein Doppel- bzw. Mehrfachabzug auftritt. Das Auftreten eines Doppelabzugs, Mehrfachabzugs und/oder Wertscheinstaus bei der Auszahlung von Wertscheinen wird deshalb auch als Fehlabzug bezeichnet.

In Figur 2 ist eine schematische Darstellung der Bestandssteuerung 50 der Vorrichtung 10 nach Figur 1 dargestellt.

Hierbei ist jeder Geldkassette 22 bis 28 ein Bestandszähler 52 bis 58 und ein Reject-Zähler 62 bis 68 eindeutig zugeordnet. Die Bestandszähler 52 bis 58 geben jeweils den aktuellen Bestand der jeweiligen Geldkassette 22 bis 28 an Wertscheinen an. Bei einer planmäßigen Auszahlung von Wertscheinen werden somit die Bestandszähler 52 bis 58 durch die Steuereinheit 20 jeweils um die Anzahl der bei der Auszahlung aus der entsprechenden Geldkassette 22 bis 28 entnommenen Wertscheine reduziert. Umgekehrt wird bei einer Einzahlung von Wertscheinen der Wert der entsprechenden Bestandszähler 52 bis 58 jeweils um die Anzahl der bei dieser Einzahlung der jeweiligen Geldkassette 22 bis 28 zugeführten Wertscheine erhöht.

Tritt bei der Auszahlung ein Wertscheinstau oder ein Doppel- oder Mehrfachabzug auf, der durch einen der Sensoren 36 detektiert wird, so werden die Wertscheine dieses Fehlabzugs in die Reject-Kassette 30 transportiert. Ferner wird der Wert des Reject-Zählers 62 bis 68 von den Geldkassetten 22 bis 28, aus denen die Wertscheine des Wertscheinstaus entnommen wurden, um die Anzahl der jeweils dieser Geldkassette 22 bis 28 entnommenen und der Reject-Kassette 30 zugeführten Wertscheine erhöht. Somit gibt der jeweilig Reject-Zähler 62 bis 68 die Anzahl an Wertscheinen an, die der zugeordneten Geldkassette 22 bis 28 entnommen und anstatt zur Eingabe- und Ausgabeeinheit 16 der Reject-Kassette 30 zugeführt wurden.

Durch das zuvor beschriebene Zuordnen eines Bestandszählers 52 bis 58 und eines Reject-Zählers 62 bis 68 zu jeder Geldkassette 22 bis 28 kann zu jeder Zeit der Bestand der Vorrichtung 10 auf einfache Weise durch Aufsummieren der Werte der Bestandszähler 52 bis 58 und der Reject-Zähler 62 bis 68 ermittelt werden. Insbesondere kann hierbei der jeweilige Bestandszähler 52 bis 58 und Reject-Zähler 62 bis 68 jeweils mit der Denomination der entsprechenden Geldkassette 22 bis 28 multipliziert werden, so dass der Wert der in der Vorrichtung 10 vorhandenen Wertscheine auf einfache Weise ermittelt werden kann.

Die Reject-Kassette 30 umfasst weder einer Bestandszähler noch einen Reject-Zähler.

Die in Figur 2 gewählte Tabellenform zur Darstellung der Bestandszähler 52 bis 58 und Reject-Zähler 62 bis 68 bei der Bestandssteuerung 50 ist lediglich rein exemplarisch für eine übersichtliche, kompakte Darstellung gewählt, und bedeutet nicht zwangsläufig, dass das Speichern der Werte der Bestandszähler 52 bis 58 und Reject-Zähler 62 bis 68 in der Steuereinheit 20 auch tabellarisch erfolgen muss. Die Werte der Bestandszähler 52 bis 58 und Reject-Zähler 62 bis 68 sind vorzugsweise in einem Speicherelement der Steuereinheit 20 gespeichert. Zusätzlich oder alternativ können die Werte auch in Speicherelementen der jeweiligen Geldkassette 22 bis 28 gespeichert sein.

Ferner sind in der Steuereinheit 20 Programmdaten mindestens eines Programms zur Steuerung der Vorrichtung 10 sowie der Geldkassetten 22 bis 28 und der Reject-Kassette 30 gespeichert. Vorzugsweise ist in der Steuereinheit 20 eine Einzahlungsapplikation, eine Auszahlungsapplikation und eine Reject-Applikation gespeichert, wobei die Einzahlungsapplikation bei der Einzahlung von Wertscheinen abgearbeitet wird und bei dem Abarbeiten der Einzahlungsapplikation entsprechend die Bestandszähler der jeweiligen Geldkassetten 22 bis 28 um die entsprechende Anzahl der neu aufgenommenen Wertscheine erhöht werden. Die Auszahlungsapplikation wird insbesondere bei der Auszahlung von Wertscheinen durch die Steuereinheit 20 abgearbeitet, wobei bei dem Abarbeiten der Auszahlungsapplikation die Bestandszähler 52 bis 58 der Geldkassetten 22 bis 28 wie zuvor beschrieben entsprechend um die Anzahl der jeweils entnommenen Wertscheine reduziert werden. Entsprechend wird die Reject-Applikation dann abgearbeitet, wenn bei der Auszahlung ein Fehlabzug aufgetreten ist. Beim Abarbeiten der Reject-Applikation werden somit die Reject-Zähler 62 bis 68 der Geldkassetten 22 bis 28 entsprechend um die Anzahl der der jeweiligen Geldkassette 22 bis 28 entnommenen und der Reject-Kassette 30 zugeführten Wertscheine erhöht.

Die vorgenannten Applikationen sind insbesondere als Extension for Financial Services (XFS) Applikation ausgebildet. Alternativ können die Applikationen auch als Java Extension for Financial Services (JXFS) Applikation ausgebildet sein. Bei der XFS und der JXFS handelt es sich um die beiden gängigen Programmierschnittstellen, die für Selbstbediengeräte verwendet werden. Die zuvor beschriebene Verbuchung der Wertscheine bei der Einzahlung, der Auszahlung und des Auftretens von Fehlabzügen bei der Auszahlung sind aufgrund historischer Entwicklungen bei der Programmierung über die XFS bzw. JXFS bestimmt und können aufgrund der allgemeinen Verwendung dieser beiden Standards nicht ohne weiteres geändert werden.

Darüber hinaus umfasst die Bestandsüberwachung 50 eine virtuelle Hilfskassette 70, der ebenfalls ein Bestandszähler 72 zugeordnet ist. Dieser virtuellen Hilfskassette 70 ist nicht direkt eine physische Geldkassette, wie die Geldkassetten 22 bis 28, zugeordnet. Die virtuelle Hilfskassette 70 dient vielmehr dazu, bei den bestehenden zuvor beschriebenen Applikationen und Softwarestrukturen der Vorrichtung 10 auch bei einem Teilkassettenwechsel, d.h., wenn nicht alle Geldkassetten 22 bis 28 und die Reject-Kassette 30 getauscht werden, trotzdem den Bestand der Vorrichtung 10 an Wertscheinen auf einfache Weise fehlerfrei ermitteln zu können.

Aufgrund von fest vorgegebenen Strukturen und Applikationen der Steuereinheit 20, insbesondere der verwendeten XFS und JXFS Standards ist der Reject-Kassette 30 kein eigener Bestandszähler zugeordnet. Wie bereits zuvor beschrieben, wird daher der Bestand der Reject-Kassette 30 durch Aufsummierung der Reject-Zähler 62 bis 68 der einzelnen Geldkassetten 22 bis 28 ermittelt. Solange keine der Geldkassetten 22 bis 28 entnommen wurde, und somit von allen Geldkassetten 22 bis 28 der Reject-Zähler 62 bis 68 der Steuereinheit 20 bekannt sind, kann auf diese Weise jederzeit problemlos der Bestand der Reject-Kassette 30 ermittelt werden. Erfolgt ein vollständiger Wechsel aller Geldkassetten 22 bis 28 und der Reject-Kassette 30, so kann auch nach dem Einsetzen einer neuer Reject-Kassette 30 und neuer Geldkassetten 22 bis 28 auf diese Weise nach wie vor der Bestand der Reject-Kassette 30 und somit der Bestand der Vorrichtung 10 ermittelt werden.

Problematisch an diesem bekannten Verfahren ist allerdings, dass ein Teilkassettenwechsel nicht ohne weiteres möglich ist. Wird nur eine der Geldkassetten 22 bis 28 oder werden mehrere der Geldkassetten 22 bis 28, aber nicht die Reject-Kassette 30 entnommen, so gehen mit der Entnahme der Geldkassetten 22 bis 28 auch die Werte der Bestandszähler 52 bis 58 und der Reject-Zähler 62 bis 68 dieser Geldkassette "verloren", d.h., dass die Steuereinheit 20 die Werte der Bestandszähler 52 bis 58 und der Reject-Zähler 62 bis 68 nicht mehr für die Ermittlung des Bestandes der Vorrichtung 10 nutzen kann. Insbesondere werden bei dem Einsetzen neuer Geldkassetten 22 bis 28 die Werte der Bestandszähler 52 bis 58 und der Reject-Zähler 62 bis 68 der entnommenen Geldkassetten 22 bis 28 durch die entsprechenden Werte der Zähler der neu eingesetzten Geldkassette 22 bis 28 überschrieben.

Um auch nach einem Teilkassettenwechsel den Bestand der Reject-Kassette 30 und somit auch der Vorrichtung 10 an Wertscheinen ermitteln zu können, wird bei der Entnahme einer der Geldkassetten 22 bis 28 der Wert des Reject-Zähler 62 bis 68 dieser Geldkassette 22 bis 28 zu dem Wert des Bestandszählers 72 der virtuellen Hilfskassette 70 hinzuaddiert. Somit geht dieser Wert bei der Entnahme der Geldkassette 22 bis 28 aus der Vorrichtung 10 nicht verloren, so dass, wenn, wie auch zuvor, zur Ermittlung des Bestandes der Vorrichtung 10 alle Bestandszähler 52 bis 58, 70 und alle Reject-Zähler 62 bis 68 aufsummiert werden, sich der tatsächliche Wert der in der Vorrichtung 10 aufgenommenen Wertscheine ergibt. Somit kann mit der bekannten Software, die in der Steuereinheit 20 gespeichert ist, insbesondere mit Hilfe der vorgegebenen Applikationen, trotz des Nichtwechselns der Reject-Kassette 30 der Bestand der Vorrichtung 10 auf einfache Weise ermittelt werden. Daher kann ohne Änderungen der Software und Applikationen der Vorrichtung 10 ein Teilkassettenwechsel erfolgen. Insbesondere können auch Aufnahmebereiche, in denen die Geldkassetten 22 bis 28 aufgenommen sind, leer bleiben, d.h., dass eine Geldkassette 22 bis 28 entnommen wird, aber keine neue Geldkassette 22 bis 28 eingesetzt wird.

Ferner ist es ebenfalls mit diesem Verfahren möglich, eine Geldkassette 22 bis 28 durch eine Geldkassette 22 bis 28 einer abweichenden Denomination zu ersetzen. Hierzu werden in dem Bestandszähler 72 der virtuellen Hilfskassette 70 insbesondere nicht nur die Anzahl der aus der entnommenen Geldkassette 22 bis 28 in die Reject-Kassette 30 transportierten Wertscheine, also der Wert des Reject-Zählers 62 bis 68 dieser Geldkassette 22 bis 28, gespeichert, sondern zusätzlich auch die Denomination dieser entnommenen Geldkassette 22 bis 28.

Im Folgenden wird im Zusammenhang mit den Figuren 3 bis 6 beispielhaft anhand eines Doppelabzuges das Verfahren zur Steuerung der Vorrichtung 10 bei einem Teilkassettenwechsel beschrieben. Hierbei ist in Figur 4 eine schematische Darstellung der Bestandsüberwachung 50 vor dem Start des Verfahrens nach Figur 3 dargestellt. In der ersten Geldkassette 22 sind in diesem Beispiel K Fünf-Euro Wertscheine, in der zweiten Geldkassette 24 L Zehn-Euro Wertscheine, in der dritten Geldkassette 26 M Zwanzig-Euro Wertscheine und in der vierten Geldkassette 28 N Fünfzig-Euro Wertscheine aufgenommen. Die Reject-Zähler 62 bis 68 aller Geldkassetten 22 bis 28 haben den Wert 0, d.h., dass zu diesem Zeitpunkt noch kein Fehlabzug aufgetreten ist und in die Reject-Kassette 30 noch keine Wertscheine transportiert wurden.

Der Bestandszähler 72 der virtuellen Hilfskassette 70 hat ebenfalls den Wert 0, d.h., dass seit dem Einsetzen der Reject-Kassette 30 noch keine Geldkassette 22 bis 28 entnommen wurde, aus der zuvor Wertscheine in die Reject-Kassette 30 transportiert wurden.

Nachdem das Verfahren im Schritt S10 gestartet wurde, wird im Schritt S12 ein Wertschein aus der dritten Geldkassette 26 entnommen. Nachdem im Schritt S14 mit Hilfe des Sensors 36 detektiert wurde, dass bei der Entnahme ein Doppelabzug aufgetreten ist, d.h., dass unbeabsichtigt zwei Zwanzig-Euro Wertscheine der dritten Geldkassette 26 entnommen wurden, werden im Schritt S16 diese Wertscheine des Doppelabzuges physisch in die Reject-Kassette 30 transportiert.

Anschließend wird der Wert des Bestandszählers 56 der dritten Geldkassette 26 um den Wert 2 reduziert, da durch den Doppelabzug zwei Wertscheine aus der dritten Geldkassette 26 entnommen wurden. Entsprechend hat der Bestandszähler 56, wie Figur 5 zu entnehmen, den Wert M-2. Ebenso wird im Schritt S18 der Wert des Reject-Zählers 66 der dritten Geldkassette 26 um den Wert 2 erhöht, da durch den Doppelabzug zwei Wertscheine, die zuvor der dritten Geldkassette 26 entnommen wurden, in die Reject-Kassette 30 transportiert wurden. Figur 5 zeigt somit die schematische Darstellung der Bestandsüberwachung 50 nach dem Auftreten des Doppelabzuges.

Anschließend erfolgt im Schritt S20 ein Teilkassettenwechsel. Bei dem gezeigten Ausführungsbeispiel werden die erste Geldkassette 22 und die dritte Geldkassette 26 entnommen. Die Reject-Kassette 30 verbleibt in der Vorrichtung 10.

Im Schritt S22 wird der Wert des Bestandszählers 72 der virtuellen Hilfskassette 70 um die Werte der Reject-Zähler 52, 56, der entnommenen Geldkassetten 22, 26 erhöht. Da im gezeigten Ausführungsbeispiel der Reject-Zähler 62 der ersten Geldkassette 22 den Wert 0 und der Reject-Zähler 66 der dritten Geldkassette 26 den Wert 2 hat, wird der Bestandszähler 72 der virtuellen Hilfskassette 70 insgesamt um den Wert 2 erhöht. Somit weist der Bestandszähler 72 der virtuellen Hilfskassette 70 den Wert +2 auf, da er vor der Entnahme der beiden Geldkassette 22, 26 den Wert 0 hatte.

Anschließend werden im Schritt S24 zwei neue Geldkassetten 74, 76 in diejenigen Aufnahmebereiche der Vorrichtung 10 eingesetzt, in denen zuvor die Geldkassetten 22, 26 aufgenommen wurden.

Die Steuereinheit 20 liest aus Speicherelementen der neuen Geldkassetten 74, 76 im Schritt S26 die Werte der Bestandszähler 78, 80 der neuen Geldkassetten 74, 76 aus und speichert diese ausgelesenen Werte in der Bestandsüberwachung 50 der Steuereinheit 20. Im Ausführungsbeispiel hat die Geldkassette 74 einen Bestand von S und die Geldkassette 76 einen Bestand von T. Im Schritt S30 wird das Verfahren anschließend beendet.

Somit ergibt sich nach dem Ende des Verfahrens nach Figur 3 die in Figur 6 gezeigte Bestandsüberwachung 50, bei der nun der Bestandszähler 72 der virtuellen Hilfskassette 70 den Wert +2 aufweist, wohingegen alle Reject-Zähler 64, 68, 84, 86 der Geldkassetten 24, 28, 74, 76 den Wert 0 haben.

Wenn im Schritt S24 keine neuen Geldkassetten 74, 76 eingesetzt werden, so werden die den Aufnahmebereichen, denen die Geldkassetten 22, 26 entnommen wurden, zugeordneten Bestandszählern 52, 56 und Reject-Zählern 62, 66, insbesondere die Werte 0 zugeordnet. Somit kann auch beim Freilassen der Aufnahmebereiche der aktuelle Bestand der Vorrichtung 10 an Wertscheinen wie zuvor für die vollständige Bestückung der Vorrichtung 10 mit Wertscheinen beschrieben. ermittelt werden. Ferner kann alternativ, abweichend vom zuvor beschriebenen Ausführungsbeispiel, auch eine Geldkassette 74, 76 einer abweichenden Denomination in die entsprechenden Aufnahmebereiche eingesetzt werden.

Bei einer alternativen Ausführungsform kann bei der Bestandsüberwachung 50 auch der virtuellen Hilfskassette 70 ein Reject-Zähler zugeordnet sein. Dies hat den Vorteil, dass die virtuelle Hilfskassette 70 die gleiche Datenstruktur wie die physischen Geldkassetten 22 bis 28 aufweist, und somit über die gleichen Applikationen der Steuereinheit 20 verarbeitet werden kann. Der Reject-Zähler der virtuellen Reject-Kassette hat dann den Wert 0, wobei dieser Wert unabhängig davon, welche Wertscheine der Reject-Kassette 30 zugeführt werden und wie der Wert des Bestandszählers 72 der virtuellen Hilfskassette 70 verändert wird, unverändert bei 0 bleibt.

Wird die Reject-Kassette 30 der Vorrichtung 10 entnommen, so wird der Bestandszähler 72 der virtuellen Hilfskassette 70 auf 0 zurückgesetzt, da alle Wertscheine, die durch ihn repräsentiert wurden, zusammen mit der Reject-Kassette 30 entnommen wurden.

Beim Zuführen der Wertscheine im Schritt S16 zu der Reject-Kassette 30 bleibt sowohl der Wert des Bestandszählers 72 als auch der Wert eines eventuellen Reject-Zählers der virtuellen Hilfskassette 70 unverändert. Der Bestandszähler 72 der virtuellen Hilfskassette 70 entspricht somit nicht einem Bestandszähler der Reject-Kassette 30, der jederzeit den aktuellen Bestand der Reject-Kassette 30, also die Anzahl der in ihr aufgenommenen Wertscheine, angibt.

### Bezugszeichenliste

- 10: Vorrichtung
- 12: Kopfmodul
- 14: Tresor
- 16: Eingabe- und Ausgabeeinheit
- 18: Sensoreinheit
- 20: Steuereinheit
- 22 bis 28: Geldkassette
- 30: Reject-Kassette
- 32: Transportpfad
- 34: Schlitz
- 36: Sensor
- 50: Bestandsüberwachung
- 52 bis 58: Bestandszähler
- 62 bis 68: Reject-Zähler
- 70: virtuelle Hilfskassette
- 72: Bestandszähler
- 74, 76: Geldkassette
- 78, 80: Bestandszähler
- 82, 84: Reject-Zähler
- S10 bis S30: Verfahrensschritt

## Patentansprüche

1. Vorrichtung zur Handhabung von Wertscheinen,
mit einer Eingabe- und Ausgabeeinheit (16) zur Eingabe und Ausgabe von Wertscheinen,
einer Steuereinheit (20),
mindestens einer Geldkassette (22 bis 28) zum Aufbewahren von Wertscheinen,
einer Reject-Kassette (30) zur Aufnahme von einzubehaltenden Wertscheinen, und
einer Transporteinheit zum Transport der Wertscheine zwischen der Eingabe- und Ausgabeeinheit (16), der Geldkassette (22 bis 28) und der Reject-Kassette (30),
wobei ein den aktuellen Bestand der Geldkassette (22 bis 28) an Wertscheinen angebender Bestandszähler (52 bis 58) vorgesehen ist,
bei der Entnahme eines Wertscheines aus der Geldkassette (22 bis 28) die Steuereinheit (20) den Wert des Bestandszählers (52 bis 58) um den Wert eins verringert und beim Zuführen eines Wertscheins zu der Geldkassette (22 bis 28) den Wert des Bestandszählers (52 bis 58) um den Wert eins erhöht,
beim Auftreten eines Fehlabzuges nach der Entnahme mindestens eines Wertscheins aus der Geldkassette (22 bis 28) die Steuereinheit (20) die Transporteinheit derart ansteuert, dass diese den Wertschein bzw. die Wertscheine des Fehlabzuges in die Reject-Kassette (30) transportiert, und
wobei ein der Geldkassette (22 bis 28) eindeutig zugeordneter geldkassettenspezifischer Reject-Zähler (62 bis 68) vorgesehen ist, der die Gesamtzahl der dieser Geldkassette (22 bis 28) entnommenen und der Reject-Kassette (30) zugeführten Wertscheine angibt, und wobei die Steuereinheit (20) den Wert dieses Reject-Zählers (62 bis 68) um die Anzahl der aufgrund des Fehlabzugs in die Reject-Kassette (30) transportierten Wertscheine erhöht,
**dadurch gekennzeichnet, dass** in der Software der Steuereinheit (20) eine virtuelle Hilfskassette (70), der ein Bestandszähler (72) zugeordnet ist, angelegt ist, und
dass die Steuereinheit (20) bei der Entnahme der Geldkassette (22 bis 28) aus der Vorrichtung (10) den Wert des Bestandszählers (72) der virtuellen Hilfskassette (70) um den Wert des Reject-Zählers (62 bis 68) der Geldkassette (22 bis 28) erhöht.

2. Vorrichtung (10) nach Anspruch 1, **dadurch gekennzeichnet, dass** der Bestandzähler (52 bis 58) und/oder der Reject-Zähler (62 bis 68) der Geldkassette (22 bis 28) in einem Speicherelement der Geldkassette (22 bis 28) gespeichert sind.

3. Vorrichtung (10) nach Anspruch 1 oder 2, **dadurch gekennzeichnet, dass** der Bestandzähler (52 bis 58) und/oder der Reject-Zähler (62 bis 68) der Geldkassette (22 bis 28) in einem Speicherelement der Steuereinheit (20) der Vorrichtung (10) gespeichert sind.

4. Vorrichtung (10) nach Anspruch 3, **dadurch gekennzeichnet, dass** nach der Entnahme der Geldkassette (22 bis 28) eine andere Geldkassette (74, 76) in die Vorrichtung (10) eingesetzt wird, und dass die Steuereinheit (20) in dem Speicherelement der Steuereinheit (20) den Wert des Bestandszählers (52 bis 58) der entnommenen Geldkassette (22 bis 28) durch den Wert des Bestandzählers (78, 80) der neu eingesetzten anderen Geldkassette (74, 76) und/oder den Wert des Reject-Zählers (62 bis 68) der entnommenen Geldkassette (22 bis 28) durch den Wert des Reject-Zählers (82, 84) der neu eingesetzten anderen Geldkassette (74, 76) überschreibt.

5. Vorrichtung (10) nach einem der vorhergehenden Ansprüche, **dadurch gekennzeichnet, dass** in der Vorrichtung (10) mehrere Geldkassetten (22 bis 28) aufgenommen sind, und dass von jeder Geldkassette (22 bis 28) jeweils der aktuelle Bestandzähler (52 bis 58) und der aktuelle Reject-Zähler (62 bis 68) gespeichert sind.

6. Vorrichtung (10) nach einem der vorhergehenden Ansprüche, **dadurch gekennzeichnet, dass** die Vorrichtung (10) mehrere Aufnahmebereiche zur Aufnahme jeweils einer Geldkassette (22 bis 28) umfasst, und dass in der Steuereinheit (20) jedem Aufnahmebereich jeweils eindeutig zugeordnet ein Bestandszähler (52 bis 58) und ein Reject-Zähler (62 bis 68) hinterlegt sind, wobei der jeweilige Bestandzähler (52 bis 58) den Wert des Bestandzählers (52 bis 58) der in dem jeweiligen Aufnahmebereich aufgenommenen Geldkassette (22 bis 28) und der Reject-Zähler (62 bis 68) den Wert des Reject-Zählers (62 bis 68) der in dem jeweiligen Aufnahmebereich aufgenommenen Geldkassette (22 bis 28) hat.

7. Vorrichtung (10) nach Anspruch 6, **dadurch gekennzeichnet, dass** nach der Entnahme einer Geldkassette (22 bis 28) aus einem der Aufnahmebereiche keine andere Geldkassette (74, 76) in diesen Aufnahmebereich eingesetzt wird, und dass die Steuereinheit (20) dem diesem Aufnahmebereich zugeordneten Bestandszähler (52 bis 58) und dem zugeordneten Reject-Zähler (62 bis 68) jeweils der Wert Null zuweist.

8. Vorrichtung (10) nach einem der vorhergehenden Ansprüche, **dadurch gekennzeichnet, dass** die Steuereinheit (20) dem Bestandszähler (72) der virtuellen Hilfskassette (70) den Wert Null zuweist, wenn die Reject-Kassette (70) aus der Vorrichtung (10) entnommen ist.

9. Vorrichtung (10) nach einem der vorhergehenden Ansprüche, **dadurch gekennzeichnet, dass** zur Ermittlung des Bestandes der Vorrichtung (10) an Wertscheinen die Steuereinheit (20) die Werte der Bestandszähler (52 bis 58) aller aufgenommenen Geldkassetten (22 bis 28), die Werte der Reject-Zähler (62 bis 68) aller aufgenommener Geldkassetten (22 bis 28) und den Wert des Bestandszählers (70) der virtuellen Hilfskassette (72) aufsummiert.

10. Vorrichtung (10) nach einem der vorhergehenden Ansprüche, **dadurch gekennzeichnet, dass** beim Zuführen von Wertscheinen zu der Reject-Kassette (30) der Wert des Bestandszählers (72) der virtuellen Hilfskassette (70) unverändert bleibt.

11. Vorrichtung (10) nach einem der vorhergehenden Ansprüche, **dadurch gekennzeichnet, dass** der Reject-Kassette (30) kein Bestandszähler zugeordnet ist.

12. Vorrichtung (10) nach einem der vorhergehenden Ansprüche, **dadurch gekennzeichnet, dass** für jede in der Vorrichtung (10) aufgenommene Geldkassette (22 bis 28) ein Datensatz einer vorbestimmten Struktur in der Steuereinheit (20) hinterlegt ist, und dass für die virtuelle Hilfskassette (70) ein Datensatz der gleichen vorbestimmten Struktur in der Steuereinheit (20) hinterlegt ist.

13. Vorrichtung (10) nach einem der vorhergehenden Ansprüche, **dadurch gekennzeichnet, dass** die Steuereinheit (20) die virtuelle Hilfskassette (70) datenverarbeitungsmäßig wie eine physische Geldkassette (22 bis 28) behandelt.

14. Verfahren zum Betreiben einer Vorrichtung zur Handhabung von Wertscheinen,
bei dem mit Hilfe einer Eingabe- und Ausgabeeinheit (16) Wertscheine ausgegeben und eingeben werden,
mindestens eine Geldkassette (22 bis 28) zum Aufbewahren von Wertscheinen verwendet wird,
eine Reject-Kassette (30) zur Aufnahme von einzubehaltenden Wertscheinen verwendet wird,
ein Bestandzähler (52 bis 58) verwendet wird, der den aktuellen Bestand der Geldkassette (22 bis 28) an Wertscheinen angibt,
bei der Entnahme eines Wertscheines aus der Geldkassette (22 bis 28) der Wert des Bestandszählers (52 bis 58) um den Wert eins verringert und beim Zuführen eines Wertscheins zu der Geldkassette (22 bis 28) der Wert des Bestandszählers um den Wert eins erhöht wird,
beim Auftreten eines Fehlabzuges nach der Entnahme mindestens eines Wertscheins aus der Geldkassette (22 bis 28) der Wertschein bzw. die Wertscheine des Fehlabzuges in die Reject-Kassette (30) transportiert werden,
ein der Geldkassette (22 bis 28) eindeutig zugeordneter geldkassettenspezifischer Reject-Zähler (62 bis 68) verwendet wird, der die Gesamtzahl der dieser Geldkassette (22 bis 28) entnommenen und der Reject-Kassette (30) zugeführten Wertscheine angibt, und
bei dem der Wert dieses Reject-Zählers (62 bis 68) um die Anzahl der aufgrund des Fehlabzugs in die Reject-Kassette (30) transportierten Wertscheine erhöht wird, **dadurch gekennzeichnet, dass** in der Software der Steuereinheit (20) eine virtuelle Hilfskassette (70), der ein Bestandszähler (72) zugeordnet ist, angelegt ist, und
dass bei der Entnahme der Geldkassette (22 bis 28) aus der Vorrichtung (10) der Wert des Bestandszählers (72) der virtuellen Hilfskassette (70) um den Wert des Reject-Zählers (62 bis 68) der Geldkassette (22 bis 28) erhöht wird.

## Claims

1. Apparatus for handling value documents,
having an intake and dispensing unit (16) for taking in and dispensing value documents,
a control unit (20),
at least one cash box (22 to 28) for storing value documents,
a reject box (30) for holding value documents to be retained, and
a transport unit for transporting the value documents between the intake and dispensing unit (16), the cash box (22 to 28) and the reject box (30),
wherein a stock counter (52 to 58) which indicates the current stock of value documents in the cash box (22 to 28) is provided,
when a value document is removed from the cash box (22 to 28), the control unit (20) reduces the value of the stock counter (52 to 58) by the value of one and, when a value document is supplied to the cash box (22 to 28), increases the value of the stock counter (52 to 58) by the value of one,
when an incorrect withdrawal occurs after at least one value document has been removed from the cash box (22 to 28), the control unit (20) controls the transport unit in such a manner that the latter transports the value document(s) from the incorrect withdrawal to the reject box (30), and
wherein a cash-box-specific reject counter (62 to 68) which is uniquely assigned to the cash box (22 to 28) and indicates the total number of value documents removed from this cash box (22 to 28) and supplied to the reject box (30) is provided, and wherein the control unit (20) increases the value of this reject counter (62 to 68) by the number of value documents transported to the reject box (30) on account of the incorrect withdrawal,
**characterized in that** a virtual auxiliary box (70) which is assigned a stock counter (72) is created in the software of the control unit (20), and
**in that**, when the cash box (22 to 28) is removed from the apparatus (10), the control unit (20) increases the value of the stock counter (72) of the virtual auxiliary box (70) by the value of the reject counter (62 to 68) of the cash box (22 to 28).

2. Apparatus (10) according to Claim 1, **characterized in that** the stock counter (52 to 58) and/or the reject counter (62 to 68) of the cash box (22 to 28) is/are stored in a memory element of the cash box (22 to 28).

3. Apparatus (10) according to Claim 1 or 2, **characterized in that** the stock counter (52 to 58) and/or the reject counter (62 to 68) of the cash box (22 to 28) is/are stored in a memory element of the control unit (20) of the apparatus (10).

4. Apparatus (10) according to Claim 3, **characterized in that**, after the cash box (22 to 28) has been removed, another cash box (74, 76) is inserted into the apparatus (10), and **in that** the control unit (20) overwrites the value of the stock counter (52 to 58) of the removed cash box (22 to 28) with the value of the stock counter (78, 80) of the newly inserted other cash box (74, 76) and/or overwrites the value of the reject counter (62 to 68) of the removed cash box (22 to 28) with the value of the reject counter (82, 84) of the newly inserted other cash box (74, 76) in the memory element of the control unit (20).

5. Apparatus (10) according to one of the preceding claims, **characterized in that** a plurality of cash boxes (22 to 28) are held in the apparatus (10), and **in that** the current stock counter (52 to 58) and the current reject counter (62 to 68) of each cash box (22 to 28) are respectively stored.

6. Apparatus (10) according to one of the preceding claims, **characterized in that** the apparatus (10) comprises a plurality of holding areas for holding one cash box (22 to 28) in each case, and **in that** a stock counter (52 to 58) and a reject counter (62 to 68) are respectively stored in the control unit (20) in a manner uniquely assigned to each holding area, wherein the respective stock counter (52 to 58) has the value of the stock counter (52 to 58) of the cash box (22 to 28) held in the respective holding area and the reject counter (62 to 68) has the value of the reject counter (62 to 68) of the cash box (22 to 28) held in the respective holding area.

7. Apparatus (10) according to Claim 6, **characterized in that**, after a cash box (22 to 28) has been removed from one of the holding areas, another cash box (74, 76) is not inserted into this holding area, and **in that** the control unit (20) respectively allocates the value of zero to the stock counter (52 to 58) assigned to this holding area and to the associated reject counter (62 to 68).

8. Apparatus (10) according to one of the preceding claims, **characterized in that** the control unit (20) allocates the value of zero to the stock counter (72) of the virtual auxiliary box (70) if the reject box (70) has been removed from the apparatus (10).

9. Apparatus (10) according to one of the preceding claims, **characterized in that**, in order to determine the stock of value documents in the apparatus (10), the control unit (20) adds the values of the stock counters (52 to 58) of all held cash boxes (22 to 28), the values of the reject counters (62 to 68) of all held cash boxes (22 to 28) and the value of the stock counter (70) of the virtual auxiliary box (72) .

10. Apparatus (10) according to one of the preceding claims, **characterized in that**, when value documents are supplied to the reject box (30), the value of the stock counter (72) of the virtual auxiliary box (70) remains unchanged.

11. Apparatus (10) according to one of the preceding claims, **characterized in that** a stock counter is not assigned to the reject box (30).

12. Apparatus (10) according to one of the preceding claims, **characterized in that** a data record of a predetermined structure is stored in the control unit (20) for each cash box (22 to 28) held in the apparatus (10), and **in that** a data record of the same predetermined structure is stored in the control unit (20) for the virtual auxiliary box (70) .

13. Apparatus (10) according to one of the preceding claims, **characterized in that** the control unit (20) handles the virtual auxiliary box (70) like a physical cash box (22 to 28) in terms of data processing.

14. Method for operating an apparatus for handling value documents,
in which value documents are dispensed and taken in with the aid of an intake and dispensing unit (16),
at least one cash box (22 to 28) is used to store value documents,
a reject box (30) is used to hold value documents to be retained,
a stock counter (52 to 58) which indicates the current stock of value documents in the cash box (22 to 28) is used,
when a value document is removed from the cash box (22 to 28), the value of the stock counter (52 to 58) is reduced by the value of one and, when a value document is supplied to the cash box (22 to 28), the value of the stock counter is increased by the value of one,
when an incorrect withdrawal occurs after at least one value document has been removed from the cash box (22 to 28), the value document (s) from the incorrect withdrawal is/are transported to the reject box (30),
a cash-box-specific reject counter (62 to 68) which is uniquely assigned to the cash box (22 to 28) and indicates the total number of value documents removed from this cash box (22 to 28) and supplied to the reject box (30) is used, and
in which the value of this reject counter (62 to 68) is increased by the number of value documents transported to the reject box (30) on account of the incorrect withdrawal,
**characterized in that** a virtual auxiliary box (70) which is assigned a stock counter (72) is created in the software of the control unit (20), and
**in that**, when the cash box (22 to 28) is removed from the apparatus (10), the value of the stock counter (72) of the virtual auxiliary box (70) is increased by the value of the reject counter (62 to 68) of the cash box (22 to 28).

## Revendications

1. Dispositif de manipulation de papiers de valeur, avec
une unité d'entrée et de sortie (16) pour l'introduction et l'extraction de papiers de valeur,
une unité de commande (20),
au moins une cassette d'argent (22 à 28) pour conserver des papiers de valeur,
une cassette d'éjection (30) destinée à contenir des papiers de valeur à retenir, et
une unité de transport pour le transport des papiers de valeur entre l'unité d'entrée et de sortie (16), la cassette d'argent (22 à 28) et la cassette d'éjection (30),
dans lequel il est prévu un compteur d'état (52 à 58) indiquant l'état actuel de la cassette d'argent (22 à 28) en papiers de valeur,
lors du prélèvement d'un papier de valeur hors de la cassette d'argent (22 à 28) l'unité de commande (20) diminue de la valeur un la valeur du compteur d'état (52 à 58) et lors de l'ajout d'un papier de valeur à la cassette d'argent (22 à 28) l'unité de commande (20) augmente de la valeur un la valeur du compteur d'état (52 à 58),
lors de la survenance d'une déduction erronée après le prélèvement d'au moins un papier de valeur hors de la cassette d'argent (22 à 28), l'unité de commande (20) commande l'unité de transport de telle manière que celle-ci transporte le papier de valeur ou les papiers de valeur de la déduction erronée dans la cassette d'éjection (30), et
dans lequel il est prévu un compteur d'éjection (62 à 68) spécifique de cassette d'argent clairement associé à la cassette d'argent (22 à 28), qui indique le nombre total des papiers de valeur prélevés dans cette cassette d'argent (22 à 28) et envoyés à la cassette d'éjection (30), et dans lequel l'unité de commande (20) augmente la valeur de ce compteur d'éjection (62 à 68) du nombre des papiers de valeur transportés en raison de la déduction erronée dans la cassette d'éjection (30),
**caractérisé en ce qu'**une cassette auxiliaire virtuelle (70), à laquelle un compteur d'état (72) est associé, est intégrée dans le logiciel de l'unité de commande (20), et
**en ce que** l'unité de commande (20), lors de l'enlèvement de la cassette d'argent (22 à 28) hors du dispositif (10), augmente la valeur du compteur d'état (72) de la cassette auxiliaire virtuelle (70) de la valeur du compteur d'éjection (62 à 68) de la cassette d'argent (22 à 28).

2. Dispositif (10) selon la revendication 1, **caractérisé en ce que** le compteur d'état (52 à 58) et/ou le compteur d'éjection (62 à 68) de la cassette d'argent (22 à 28) sont mémorisés dans un élément de mémoire de la cassette d'argent (22 à 28).

3. Dispositif (10) selon la revendication 1 ou 2, **caractérisé en ce que** le compteur d'état (52 à 58) et/ou le compteur d'éjection (62 à 68) de la cassette d'argent (22 à 28) sont mémorisés dans un élément de mémoire de l'unité de commande (20) du dispositif (10).

4. Dispositif (10) selon la revendication 3, **caractérisé en ce qu'**après l'enlèvement de la cassette d'argent (22 à 28) on insère une autre cassette d'argent (74, 76) dans le dispositif (10), et **en ce que** l'unité de commande (20) écrase, dans l'élément de mémoire de l'unité de commande (20), la valeur du compteur d'état (52 à 58) de la cassette d'argent enlevée (22 à 28) par la valeur du compteur d'état (78, 80) de l'autre cassette d'argent nouvellement insérée (74, 76) et/ou la valeur du compteur d'éjection (62 à 68) de la cassette d'argent enlevée (22 à 28) par la valeur du compteur d'éjection (82, 84) de l'autre cassette d'argent nouvellement insérée (74, 76).

5. Dispositif (10) selon l'une quelconque des revendications précédentes, **caractérisé en ce que** plusieurs cassettes d'argent (22 à 28) sont contenues dans le dispositif (10), et **en ce que** le compteur d'état actuel (52 à 58) et le compteur d'éjection actuel (62 à 68) sont mémorisés respectivement par chaque cassette d'argent (22 à 28).

6. Dispositif (10) selon l'une quelconque des revendications précédentes, **caractérisé en ce que** le dispositif (10) comprend plusieurs zones de réception pouvant recevoir chacune une cassette d'argent (22 à 28), et **en ce qu'**un compteur d'état (52 à 58) et un compteur d'éjection (62 à 68) respectivement associés à chaque zone de réception sont mémorisés dans l'unité de commande (20), dans lequel le compteur d'état respectif (52 à 58) a la valeur du compteur d'état (52 à 58) de la cassette d'argent (22 à 28) contenue dans la zone de réception respective et le compteur d'éjection (62 à 68) a la valeur du compteur d'éjection (62 à 68) de la cassette d'argent (22 à 28) contenue dans la zone de réception respective.

7. Dispositif (10) selon la revendication 6, **caractérisé en ce qu'**après l'enlèvement d'une cassette d'argent (22 à 28) hors d'une des zones de réception aucune autre cassette d'argent (74, 76) n'est insérée dans cette zone de réception, et **en ce que** l'unité de commande (20) attribue au compteur d'état (52 à 58) associé à cette zone de réception et au compteur d'éjection associé (62 à 68) respectivement la valeur zéro.

8. Dispositif (10) selon l'une quelconque des revendications précédentes, **caractérisé en ce que** l'unité de commande (20) attribue au compteur d'état (72) de la cassette auxiliaire virtuelle (70) la valeur zéro, lorsque la cassette d'éjection (70) est enlevée hors du dispositif (10).

9. Dispositif (10) selon l'une quelconque des revendications précédentes, **caractérisé en ce que**, pour la détermination de l'état du dispositif (10) en papiers de valeur, l'unité de commande (20) fait la somme des valeurs des compteurs d'état (52 à 58) de toutes les cassettes d'argent contenues (22 à 28), des valeurs des compteurs d'éjection (62 à 68) de toutes les cassettes d'argent contenues (22 à 28) et de la valeur du compteur d'état (70) de la cassette auxiliaire virtuelle (72).

10. Dispositif (10) selon l'une quelconque des revendications précédentes, **caractérisé en ce que** lors de l'ajout de papiers de valeur dans la cassette d'éjection (30), la valeur du compteur d'état (72) de la cassette auxiliaire virtuelle (70) reste inchangée.

11. Dispositif (10) selon l'une quelconque des revendications précédentes, **caractérisé en ce qu'**aucun compteur d'état n'est associé à la cassette d'éjection (30) .

12. Dispositif (10) selon l'une quelconque des revendications précédentes, **caractérisé en ce qu'**un jeu de données d'une structure prédéterminée est mémorisé dans l'unité de commande (20) pour chaque cassette d'argent (22 à 28) contenue dans le dispositif (10), et **en ce qu'**un jeu de données de la même structure prédéterminée est mémorisé dans l'unité de commande (20) pour la cassette auxiliaire virtuelle (70).

13. Dispositif (10) selon l'une quelconque des revendications précédentes, **caractérisé en ce que** l'unité de commande (20) traite la cassette auxiliaire virtuelle (70) en ce qui concerne le traitement de données comme une cassette d'argent physique (22 à 28).

14. Procédé pour faire fonctionner un dispositif de manipulation de papiers de valeur,
dans lequel on extrait et on introduit des papiers de valeur à l'aide d'une unité d'entrée et de sortie (16),
on utilise au moins une cassette d'argent (22 à 28) pour la conservation de papiers de valeur,
on utilise une cassette d'éjection (30) pour la réception de papiers de valeur à retenir,
on utilise un compteur d'état (52 à 58), qui indique l'état actuel de la cassette d'argent (22 à 28) en papiers de valeur,
lors du prélèvement d'un papier de valeur hors de la cassette d'argent (22 à 28) on diminue de la valeur un la valeur du compteur d'état (52 à 58) et lors de l'ajout d'un papier de valeur dans la cassette d'argent (22 à 28) on augmente de la valeur un la valeur du compteur d'état,
lors de la survenance d'une déduction erronée après le prélèvement d'au moins un papier de valeur hors de la cassette d'argent (22 à 28), on transporte le papier de valeur ou les papiers de valeur de la déduction erronée dans la cassette d'éjection (30),
on utilise un compteur d'éjection (62 à 68) spécifique de cassette d'argent clairement associé à la cassette d'argent (22 à 28), qui indique le nombre total des papiers de valeur prélevés hors de cette cassette d'argent (22 à 28) et envoyés à la cassette d'éjection (30),
dans lequel on augmente la valeur de ce compteur d'éjection (62 à 68) du nombre des papiers de valeur transportés dans la cassette d'éjection (30) en raison de la déduction erronée,
**caractérisé en ce qu'**une cassette auxiliaire virtuelle (70), à laquelle un compteur d'état (72) est associé, est intégrée dans le logiciel de l'unité de commande (20), et
**en ce que** lors de l'enlèvement de la cassette d'argent (22 à 28) hors du dispositif (10) on augmente la valeur du compteur d'état (72) de la cassette auxiliaire virtuelle (70) de la valeur du compteur d'éjection (62 à 68) de la cassette d'argent (22 à 28).
